# EUROPÄISCHE PATENTSCHRIFT

(11) **EP 1 590 111 B1**
(45) Veröffentlichungstag und Bekanntmachung des Hinweises auf die Patenterteilung: **20.09.2006**
(21) Anmeldenummer: 03815339.1
(22) Anmeldetag: 24.12.2003
(51) Int. Cl.: B22D 1/00

(54) **FEUERFESTER KERAMISCHER GASSPÜLSTEIN**
FIRE-RESISTANT CERAMIC GAS SINK
BRIQUE DE PASSAGE DE GAZ EN CERAMIQUE REFRACTAIRE

(30) Priorität: 08.02.2003 DE 10305232
(43) Veröffentlichungstag der Anmeldung: 02.11.2005
(73) Patentinhaber: Refractory Intellectual Property GmbH & Co. KG, 1100 Wien (AT)
(72) Erfinder: DRESCHER, Andreas, A-1190 Wien (AT); TAFERNER, Johannes, A- 9562 Himmelberg (AT)
(74) Vertreter: Becker, Thomas
(86) Internationale Anmeldenummer: PCT/EP2003/014904
(87) Internationale Veröffentlichungsnummer: WO 2004/069450

(56) Entgegenhaltungen:
- EP-A- 0 082 078
- EP-A- 1 101 825
- DE-A- 4 131 756
- DE-C- 3 810 098
- FR-A- 2 576 911
- US-A- 3 598 380
- PAUL G ET AL: "BETRIEBSERFAHRUNGEN MIT GASSPULSTEINEN MIT GERICHTETER POROSITAT BEI DEN BADISCHEN STHALWERKEN AG" RADEX RUNDSCHAU, GRAEFELFING, DE, Nr. 1, 1987, Seiten 288-302, XP000106570 in der Anmeldung erwähnt

## Beschreibung

Die Erfindung betrifft einen feuerfesten keramischen Gasspülstein zum Einbau in eine Wand oder einen Boden eines Gefäßes zur Aufnahme einer Metallschmelze, wobei der Gasspülstein mindestens einen, von der Kaltseite des Gasspülsteins zu einer Heißseite des Gasspülsteins verlaufenden Kanal aufweist und der Kanal an der Kaltseite des Gasspülsteins strömungstechnisch an eine Gaszuführeinrichtung angeschlossen ist, über die ein Behandlungsgas durch den Kanal in die Metallschmelze geführt werden kann.

Ein solcher Gasspülstein wird aufgrund der Anordnung eines Gasspülkanals als Gasspülstein "mit gerichteter Porosität" bezeichnet. Die weitergehende Nomenklatur ist der zusammenfassenden Darstellung in "Radex-Rundschau", 1987, 288 zu entnehmen.

Neben Gasspülsteinen mit "gerichteter Porosität", zu denen als Untergruppe sogenannte "Fugenspüler" gezählt werden können, sind insbesondere Gasspülelemente mit "ungerichteter Porosität" bekannt, bei denen sich das Gas von der Kalt- zur Heißseite des Gasspülsteins durch ein "offenes Porengerüst" innerhalb des feuerfesten Matrixmaterials bewegt.

Soweit von "Kaltseite" beziehungsweise "Heißseite" gesprochen wird, bezieht sich dies ersichtlich auf den Einbauzustand des Gasspülsteins in ein Gefäß zur Aufnahme (einschließlich Behandlung) einer Metallschmelze. Die Heißseite ist also die Seite, die der Metallschmelze unmittelbar benachbart ist, wobei die Metallschmelze in der Regel gegen die Heißseite anliegt. Die Kaltseite ist entsprechend die Seite des Gasspülelementes, die dem äußeren Gefäßmantel benachbart ist.

Ein Gasspülelement der gattungsgemäßen Art zeigt die DE 38 10 098 C1. Üblicherweise weist ein solcher Gasspülstein eine Vielzahl von Spülkanälen auf, die sich im Wesentlichen in Axialrichtung des Gasspülsteins (das heißt in Strömungsrichtung des Gases) erstrecken. Geht man von einer Baulänge des Gasspülsteins zwischen 30 und 120 cm aus, so wird deutlich, dass die Ausbildung der Spülkanäle innerhalb des keramischen Grundmaterials außerordentlich schwierig ist, zumal die Kanäle in der Regel einen Durchmesser < 5 mm, zum Teil < 2 mm aufweisen. Hierauf kommt es im Stand der Technik aber auch nicht an, weil es nur darum geht, das Gas von der Kaltseite zur Heißseite und anschließend in die Metallschmelze zu fördern. Die Gasspülkanäle erfüllen entsprechend auch dann ihre Funktion, wenn sie gekrümmt, schief oder in irgendeiner Weise unstetig zwischen der Kalt- und Heißseite verlaufen.

Aus der EP 1 101 825 A1 ist ein Gasspülelement mit gerichteter Porosität bekannt, bei dem die Spülkanäle zwischen benachbarten keramischen Körpern ausgebildet werden.

Ziel des Gasspülens zum Beispiel in einer Stahlgießpfanne sind insbesondere ein schneller Temperatur- und Konzentrationsausgleich des Stahlbades und dessen Reinigung. Insbesondere nichtmetallische Einschlüsse sollen mit Hilfe des Gasstromes schneller in die auf dem Schmelzbad schwimmende Schlacke befördert werden.

Die EP 0082078 A1 offenbart einen Gasspülstein, in dem zwei elektrische Leiter, die gegeneinander isoliert sind, verlaufen. Die Leiter erstrecken sich von der Kalt- zur Heißseite des Spülers und enden mit unterschiedlichem Abstand zur Heißseite. Sobald die Schmelze den Spülstein bis zum freien Ende beider Leiter erodiert hat wird ein elektrischer Stromkreis geschlossen und der Stromfluss wird durch ein Signal angezeigt. Dieses Signal gibt die Information über den Verschleißzustand des Spülsteins.

Es ist auch bekannt, pulverförmige Behandlungsstoffe mit dem Gasstrom in die Metallschmelze zu führen. Die bereits genannte DE 38 10 098 C1 bietet außerdem die Möglichkeit, einen Legierungsdraht entlang eines rohrförmigen Durchlasskanals im Gasspülstein in die Schmelze zu führen. Dabei wird der Legierungsdraht von außen zugeführt und läuft durch eine Gasverteilkammer, die am kaltseitigen Ende des Gasspülsteins ausgebildet ist und die weiteren Spülkanäle mit Spülgas versorgt.

Bekannte Gasspüleinrichtungen sind insoweit Teile zur sekundärmetallurgischen Behandlung von Metallschmelzen.

Der Erfindung liegt die Aufgabe zugrunde, einen Gasspülstein der genannten Art so umzugestalten, dass er weitere Aufgaben übernehmen kann.

Zu diesen weiteren Aufgaben gehört insbesondere die Beobachtung (Kontrolle) des Betriebs-Zustandes der zu behandelnden Metallschmelze, beispielsweise von Temperatur und Zusammensetzung der Schmelze.

Dazu schlägt die Erfindung einen Gasspülstein der eingangs genannten Art vor, der folgende zusätzliche Merkmale aufweist:
- mindestens eine Messeinrichtung zur Bestimmung physikalischer und/oder chemischer Daten der Metallschmelze, die nach dem Einbau des Gasspülsteins in das Gefäß der Heißseite des Gasspülsteins benachbart ist, wobei
- die Messeinrichtung mit einem Messkopf in einen Kanal des Gasspülsteins hineinragt.

Mindestens einer der Gasspülkanäle des Gasspülsteins wird genutzt, um eine Messeinrichtung aufzunehmen. Die Messeinrichtung soll an der Kaltseite des Spülsteins in den Kanal geführt werden. Die Messeinrichtung soll so angeordnet und befestigt werden, dass sie lösbar ist. Auf diese Weise kann die Messeinrichtung beim Wechsel des Spülers (nach dessen Verschleiß) entnommen und für einen neuen Spüler wiederverwendet werden. Die Befestigung kann am Außenmantel des metallurgischen Gefäßes oder am kaltseitigen Ende des Gasspülsteins erfolgen. Eine Befestigungsmöglichkeit bietet auch eine Gasverteilkammer, die an der Kaltseite des Gasspülsteins befestigt werden kann. Die Gasverteilkammer kann lösbar am kalten Ende des Gasspülsteins befestigt werden. Ebenso können auch Teile der Gasverteilkammer hier lösbar fixiert werden. Die Gasverteilkammer dient dazu, das Gas von der Gaszuführeinrichtung auf mehrere Spülkanäle zu verteilen. Bei einem erfindungsgemäßen Gasspülstein kann auch der Kanal gespült werden, in den der Messkopf der Messeinrichtung gesteckt wird. Nach einer Ausführungsform ist dazu vorgesehen, dass zwischen Messkopf und Kanal eine Durchgangsöffnung für das Behandlungsgas frei bleibt. Die Durchgangsöffnung kann ein Ringkanal zwischen Messkopf und Spülkanal sein. Der Spüler kann aber auch so gestaltet werden, dass das Spülgas erst "hinter" dem Messkopf in den in Verlängerung des Kanals zur Aufnahme des Messkopfes verlaufenden Kanalabschnitt eingeleitet wird (nach Art eines Bypasses). Folgende Vorteile können mit den verschiedenen Varianten erreicht werden:
- Der Messkopf kann gekühlt werden.
- Von einer einzigen Gasverteilkammer aus können unterschiedliche Funktionskanäle mit Gas beaufschlagt werden.
- Die Gasströmung beziehungsweise Gasbeaufschlagung verhindert ein Eindringen (eine Infiltration) von Metallschmelze in den Kanal, in dem der Messkopf liegt.
- Bei gerader Ausbildung des Kanals kann der Messkopf unmittelbar Signale der Metallschmelze empfangen.

Wichtig ist, dass der Kanal, in dem der Messkopf steckt, geeignet ist, elektromagnetische Signale von der Schmelze zum Messkopf zu leiten.

Die Gasverteilkammer kann in Teilkammern untergliedert sein. Einzelne Gruppen von Kanälen können dann zu- oder abgeschaltet werden. Ebenso können verschiedene Spülgase zugeführt werden.

In der Regel wird es genügen, den Messkopf der Messeinrichtung maximal bis zum Ende des ersten Drittels der Gesamtlänge des Kanals in den Kanal hineinragen zu lassen. Mit anderen Worten: ausgehend von der Heißseite des Gasspülsteins unterscheidet sich der Kanal zunächst nicht von einem üblichen Spülkanal; er ist frei von Einbauten. Erst im "hinteren" Drittel (an der Kaltseite) liegt der Messkopf, der von Spülgas umströmt werden kann. Dieser Teil des Kanals kann einen größeren Querschnitt aufweisen als der von der Heißseite gesehen davor liegende Abschnitt. Der Übergang kann stufig oder fließend sein.

Damit der Messkopf Messsignale möglichst optimal empfangen kann, soll der "Messkanal" geradlinig verlaufen. "Geradlinig" wird dabei erfindungsgemäß so definiert, dass der Messkopf mindestens 50 % der Querschnittsfläche des Kanals an der Heißseite des Gasspülsteins detektieren kann. Im Idealfall wird der Wert 100 % betragen.

Der Kanal kann im rechten Winkel zur heißseitigen Stirnfläche des Gasspülsteins verlaufen, das heißt parallel zur Mittenlängsachse des Gasspülsteins, sofern der Gasspülstein beispielsweise zylindrisch oder kegelstumpfartig gestaltet ist.

Der Kanal kann aber auch in einem Winkel ungleich 90 ° zur Stirnfläche verlaufen, sofern das Gas beispielsweise gezielt in die Mitte der Metallschmelze geführt werden soll.

Der Kanal kann mit unterschiedlichem Innenquerschnitt ausgebildet sein. Der Querschnitt kann sich von der Kaltseite zur Heißseite des Gasspülsteins kontinuierlich oder diskontinuierlich erweitern - oder umgekehrt; er kann selbstverständlich auch konstant sein. Die Querschnittsfläche des Kanals liegt vor allem an der Heißseite üblicherweise zwischen 0,5 und 20 mm². Die Querschnittsform des Kanals ist grundsätzlich beliebig. Sie kann beispielsweise kreisförmig, dreieckförmig, rechteckförmig sein oder die Form eines Polygon, Ovals oder eine Sternform besitzen.

Entsprechende Querschnittsformen gelten auch für die Messeinrichtung, wobei Messeinrichtung und Kanal vorzugsweise unterschiedliche Querschnittsformen aufweisen, um die notwendige Umströmung des Messkopfes mit Spülgas sicherzustellen.

In diesem Sinne schlägt eine Ausführungsform vor, dass mindestens der in den Kanal ragende Teil der Messeinrichtung eine Querschnittsform aufweist, die von der Querschnittsform des korrespondierenden Kanalabschnitts abweicht.

Die Kanäle können gebohrt sein. Alternativ können die einzelnen Kanäle von vorkonfektionierten Röhrchen gebildet werden, die in den Gasspülstein integriert sind. Diese Röhrchen können beispielsweise aus Keramik oder Metall bestehen und innenseitig eine Fläche aufweisen, die elektromagnetische Strahlung reflektiert. Die Kanäle können auch durch Ausbrennen von Formelementen bei der Herstellung der Spüleinrichtung erstellt werden.

Diese Kanalausbildung ist vor allem dann vorteilhaft, wenn die Messeinrichtung zur Aufnahme und Weiterleitung elektromagnetischer Wellen ausgebildet ist, die von der Metallschmelze in den Kanal emittiert werden. Die Messeinrichtung umfasst dann Teile zur Aufnahme und Weiterleitung elektromagnetischer Wellen insbesondere im sichtbaren Lichtbereich und/oder im Infrarot-Spektralbereich und/oder im UV-Bereich. Solche elektromagnetischen Wellen werden von der Metallschmelze ausgesendet und lassen sich in einer zugehörigen Auswerteeinheit in Temperaturwerte und/oder Werte zur Bestimmung einer chemischen Analyse umrechnen. Solche Einrichtungen sind bekannt, beispielsweise aus der WO-A-97/22859 und WO-A-02/48661.

Der Gasspülstein kann auch mit einer Reststärkenanzeige ausgebildet sein. Die Reststärkenanzeige wird dann aktiviert, wenn der Gasspülstein soweit verschlissen ist, dass in weiterer Folge die Funktionstüchtigkeit der Messeinrichtung beeinträchtigt würde. Eine solche Reststärkenanzeige kann beispielsweise von einem Gaskanal gebildet werden, der von der Gasverteilkammer aus verläuft, jedoch in einer bestimmten Entfernung zur Heißseite des Spülsteins endet. Erst wenn der Gasspülstein bis zu diesem Bereich verschlissen ist, wird der Kanal quasi "geöffnet" und Gas strömt durch den Kanal in die Metallschmelze. Gleichzeitig sinkt der Gasdruck innerhalb der zugehörigen Gasverteilkammer, was entsprechend angezeigt werden kann.

Wie bereits erwähnt, lässt sich die Messeinrichtung besonders vorteilhaft im Bereich der Gasverteilkammer anordnen. Sie kann durch eine Öffnung in der Außenwand der Gasverteilkammer eingesetzt werden und sich durch die Gasverteilkammer in den beschriebenen Kanal hinein erstrecken. Eine Stopfbuchsendichtung kann die Messeinrichtung führen und gegenüber der Gasverteilkammer abdichten. Die Gasverteilkammer kann zur Wechselbarkeit und Wiederverwendung beispielsweise an einem Flansch lösbar befestigt werden, der an der Kaltseite des Spülers befestigt ist.

Weitere Merkmale der Erfindung ergeben sich aus den Merkmalen der Unteransprüche sowie den sonstigen Anmeldungsunterlagen. Hierzu gehört die Möglichkeit, mehrere Kanäle einer Messeinrichtung zuzuordnen. So lassen sich die Querschnitte der Kanäle an der Heißseite klein halten, gleichwohl aber die gewünschte Menge an (elektromagnetischer) Strahlung auf die Messzelle leiten. Alternativ überdeckt die Messeinrichtung mehrere Kanäle.

Die Erfindung wird nachstehend anhand von zwei Ausführungsbeispielen näher erläutert. Die Figuren zeigen in schematisierter Darstellung jeweils einen Schnitt durch eine Ausführungsform eines erfindungsgemäßen Gasspülsteins.

Dieser besteht gemäß Figur 1 in konventioneller Weise aus einem feuerfesten keramischen Körper 10 mit einer "Kaltseite" 12 und einer "Heißseite" 14. Von der Kaltseite 12 zur Heißseite 14 erstrecken sich Spülkanäle 16, 18. Die Mittenlängsachsen M16, M18 der Spülkanäle 16, 18 verlaufen exakt parallel zur Mittenlängsachse M des Gasspülsteins und im rechten Winkel zur Stirnfläche 20 der Heißseite 14 des Körpers 10.

An die Kaltseite 12 des Körpers 10 schließt sich eine Gasverteilkammer 22 an, die wie folgt aufgebaut ist:

Oberseitig wird die Gasverteilkammer 22 von einer unteren Stirnfläche 26 des keramischen Körpers 10 begrenzt. Umfangsseitig verläuft ein Metallmantel 24, der auf das kaltseitige Ende 12 des Körpers 10 aufgeschrumpft ist und über die Stirnfläche 26 nach unten vorsteht. Ein Bodenblech 28 schließt den Mantel 24 parallel und im Abstand zur Stirnfläche 26 ab. Im Bodenblech 28 sind zwei Öffnungen vorgesehen. Eine erste Öffnung 30 dient dem Anschluss eines Gaszuführrohres 32, welches Bestandteil einer Gaszuführeinrichtung 34 ist, die unter anderem ein Gasreservoir (nicht dargestellt) umfasst.

Durch eine weitere Öffnung 36 erstreckt sich eine Messeinrichtung 38. Die Messeinrichtung 38 ist außenseitig über eine Stopfbuchsendichtung 41 gasdicht gegenüber dem Bodenblech 28 befestigt und erstreckt sich im übrigen durch die Gasverteilkammer 22 in den Kanal 16, und zwar mit einem Messkopf 40. Der Messkopf 40 endet mit Abstand vor einem oberen Rand 42 des Metallmantels 24, also mit großem Abstand vor der Stirnseite 20 am heißen Ende 14 des Spülsteinkörpers 10.

Der Spülkanal 16 weist einen Innendurchmesser auf, der 1,5 mm größer ist als der Außendurchmesser des Messkopfes 40, so dass allseitig ein 0,75 mm breiter Ringspalt um den Messkopf 40 verläuft. Entsprechend kann Gas aus der Gasverteilkammer 22 um den Messkopf 40 und im Weiteren durch den Kanal 16 zur Heißseite 20 strömen. Selbstverständlich gilt dies analog für den Kanal 18 und weitere (nicht dargestellte) Spülkanäle.

Der Messkopf 40 ist so ausgebildet, dass er die von einer Metallschmelze in den Kanal 16 emittierten elektromagnetischen Wellen aufnimmt und an eine Auswerteeinheit 44 weitergibt, die aufgrund der Intensität der empfangenenelektromagnetischen Wellen die Temperatur der Metallschmelze berechnet.

Weitere Messeinrichtungen können in weiteren Spülkanälen auf analoge Art und Weise angeordnet werden, beispielsweise um die chemische Zusammensetzung der Metallschmelze zu bestimmen.

In Figur 2 ist eine zweite Ausführungsform einer erfindungsgemäßen Gasspüleinrichtung dargestellt. Nachstehend werden lediglich die wesentlichen Unterschiede zur Ausführungsform gemäß Figur 1 weiter beschrieben.

An der Kaltseite des keramischen Körpers 10 ist ein Metallflansch 50 außenseitig befestigt, der einen radial abstehenden Schenkel 52 aufweist. Der umfangsseitige Metallmantel 24 der Gasverteilkammer 22 ist an seinem oberen Ende korrespondierend radial nach außen abgekröpft (Schenkel 25). Die Gasverteilkammer 22 kann so über Schrauben 54 am Flansch 52 lösbar befestigt werden.

Ist der Gasspülstein beziehungsweise sein keramischer Körper 10 verschlissen, kann die Gasverteilkammer 22 abgenommen und an einem neuen keramischen Körper 10 analog befestigt werden. Auf diese Weise kann vor allem auch die Messeinrichtung 38 problemlos wiederverwendet werden.

Ein weiterer Unterschied besteht in der Ausbildung der Spülkanäle 16, 18. Der Spülkanal 18 weist eine geringere Querschnittsfläche als beim Ausführungsbeispiel nach Figur 1 auf. Für den Spülkanal 16 gilt dies nur in Bezug auf den Abschnitt oberhalb des Messkopfes 40, so dass der Kanal 16 im Übergangsbereich mit einer Stufe 17 ausgebildet ist. Der obere Abschnitt des Kanals 16 wird von einem keramischen Röhrchen 60 gebildet, das im Körper 10 eingebettet ist. Der Messkopf 40 ist gegenüber dem Innenraum der Gasverteilkammer 22 durch eine Ringdichtung 23 abgedichtet. Spülgas wird erst hinter dem Messkopf 40 (in Figur 2: oberhalb des Messkopfes 40) über einen weiteren Spülkanal 19, der die Funktion eines Bypasses hat, in den Kanal 16 geleitet.

## Patentansprüche

1. Feuerfester keramischer Gasspülstein zum Einbau in eine Wand oder einen Boden eines Gefäßes zur Aufnahme einer Metallschmelze, mit folgenden Merkmalen:
a) mindestens einem, von einer Kaltseite (12) des Gasspülsteins zu einer Heißseite (14) des Gasspülsteins durchlaufenden Kanal (16, 18),
b) der Kanal (16, 18) ist an der Kaltseite (12) des Gasspülsteins strömungstechnisch an eine Gaszuführeinrichtung (34) angeschlossen, über die ein Behandlungsgas durch den Kanal (16, 18) in die Metallschmelze führbar ist,
c) mindestens einer Messeinrichtung (38) zur Bestimmung physikalischer und/oder chemischer Daten der, nach dem Einbau des Gasspülsteins in das Gefäß, der Heißseite (14) des Gasspülsteins benachbarten Metallschmelze,
d) die Messeinrichtung (38) ragt mit einem Messkopf (40) in den Kanal (16).

2. Gasspülstein nach Anspruch 1, bei dem zwischen Messkopf (40) und Kanal (16) eine Durchgangsöffnung für das Behandlungsgas freibleibt.

3. Gasspülstein nach Anspruch 1, bei dem die Gaszuführeinrichtung (34) mindestens eine Gasverteilkammer (22) umfasst.

4. Gasspülstein nach Anspruch 3, bei dem die Gasverteilkammer (22) oder ein Teil der Gasverteilkammer (22) lösbar am kaltseitigen Ende des Gasspülsteins befestigt ist.

5. Gasspülstein nach Anspruch 3, bei dem die Gasverteilkammer (22) an einem, an der Kaltseite (12) des Gasspülsteins angeordneten Flansch (52) lösbar befestigt ist.

6. Gasspülstein nach Anspruch 3 mit mehreren Kanälen (16, 18), wobei alle Kanäle (16, 18) oder Gruppen von Kanälen an die Gasverteilkammer (22) angeschlossen sind.

7. Gasspülstein nach Anspruch 1, bei dem der Messkopf (40) der Messeinrichtung (38) maximal bis zum Ende des ersten Drittels der Gesamtlänge des Kanals (16) in den Kanal (16) hineinragt.

8. Gasspülstein nach Anspruch 1, bei dem der Kanal (16, 18) geradlinig verläuft.

9. Gasspülstein nach Anspruch 1, bei dem der Kanal (16, 18) so ausgebildet ist, dass der Messkopf (40) mindestens 50 % der Querschnittsfläche des Kanals (16) an der Heißseite (14) des Gasspülsteins detektiert.

10. Gasspülstein nach Anspruch 1, bei dem der Kanal (16, 18) im rechten Winkel zur Stirnfläche (20) des Gasspülsteins an der Heißseite (14) verläuft.

11. Gasspülstein nach Anspruch 1, bei dem der Innenquerschnitt des Kanals (16) an der Kaltseite (14) kleiner als an der Heißseite (12) des Gasspülsteins ist.

12. Gasspülstein nach Anspruch 1, bei dem der Kanal (16, 18) eine Querschnittsfläche zwischen 0,5 und 20 mm² aufweist.

13. Gasspülstein nach Anspruch 1, bei dem der Kanal (16, 18) eine der folgenden Querschnittsformen aufweist: Kreis, Dreieck, Rechteck, Polygon, Oval, Sternform.

14. Gasspülstein nach Anspruch 1, bei dem der Kanal (16, 18) von einer im Gasspülstein ausgebildeten Bohrung gebildet wird.

15. Gasspülstein nach Anspruch 1, bei dem der Kanal (16, 18) von einem in den Gasspülstein integrierten Röhrchen (60) gebildet wird.

16. Gasspülstein nach Anspruch 15, bei dem das Röhrchen (60) eine elektromagnetische Strahlung reflektierende Innenfläche aufweist.

17. Gasspülstein nach Anspruch 15, bei dem das Röhrchen (60) aus Metall oder Keramik besteht.

18. Gasspülstein nach Anspruch 1, bei dem mindestens der in den Kanal (16) ragende Teil (40) der Messeinrichtung (38) eine der folgenden Querschnittsformen aufweist: Kreis, Dreieck, Rechteck, Polygon, Oval, Sternform.

19. Gasspülstein nach Anspruch 1, bei dem mindestens der in den Kanal (16) ragende Teil der Messeinrichtung (38) eine Querschnittsform aufweist, die von der Querschnittsform des korrespondierenden Kanalabschnitts (16) unterschiedlich ist.

20. Gasspülstein nach Anspruch 3, bei dem die Messeinrichtung (38) an der Gasverteilkammer (22) befestigt ist.

21. Gasspülstein nach Anspruch 3, bei dem sich die Messeinrichtung (38) teilweise durch einen Innenraum der Gasverteilkammer (22) erstreckt.

22. Gasspülstein nach Anspruch 1, bei dem die Messeinrichtung (38) eine Temperatur-Messeinrichtung ist.

23. Gasspülstein nach Anspruch 1, bei dem die Messeinrichtung (38) eine Messeinrichtung zur Bestimmung einer chemischen Analyse der Metallschmelze ist.

24. Gasspülstein nach Anspruch 1, bei dem die Messeinrichtung (38) zur Aufnahme und Weiterleitung elektromagnetischer Wellen ausgebildet ist, die von der Metallschmelze in den Kanal emittiert werden.

25. Gasspülstein nach Anspruch 1 mit einer Reststärkenanzeige.

26. Gasspülstein nach Anspruch 1, bei dem die Reststärkenanzeige so ausgebildet ist, dass sie aktiviert wird, bevor der Gasspülstein soweit verschlissen ist, dass die Funktionstüchtigkeit der Messeinrichtung beeinträchtigt wird.

27. Gasspülstein nach Anspruch 1, bei dem die Messeinrichtung (38) lösbar an der Kaltseite (12) des Gasspülsteins befestigt ist.

## Claims

1. A refractory ceramic gas flushing brick for installation in a wall or a bottom of a vessel for receiving a molten metal, having the following features:
a) at least one channel (16, 18) running from a cold side (12) to a hot side (14) of the gas flushing brick,
b) the channel (16, 18) is fluidically connected to a gas supply device (34) on the cold side (12) of the gas flushing brick, via which a treatment gas may be conducted through the channel (16, 18) into the molten metal,
c) at least one measuring device (38) for determining physical and/or chemical data of the molten metal, which' neighbors the hot side (14) of the gas flushing brick after the gas flushing brick is installed in the vessel,
d) a measuring head (40) of the measuring device (38) projects into the channel (16).

2. The gas flushing brick according to Claim 1,
wherein a passage opening for the treatment gas remains free between measuring head (40) and channel

3. The gas flushing brick according to Claim 1,
wherein the gas supply device (34) comprises at least one gas distributor chamber (22).

4. The gas flushing brick according to Claim 3,
wherein the gas distributor chamber (22) or a part of the gas distributor chamber (22) is removably attachable to the cold-side end of the gas flushing brick.

5. The gas flushing brick according to Claim 3,
wherein the gas distributor chamber (22) is removably' attached to a flange (52) positioned on the cold side (12) of the gas flushing brick.

6. The gas flushing brick according to Claim 3 having multiple channels (16, 18),
wherein all channels (16, 18) or groups of channels are connected to the gas distributor chamber (22).

7. The gas flushing brick according to Claim 1,
wherein the measuring head (40) of the measuring device (38) projects into the channel (16) at most up to the end of the first third of the total length of the channel (16).

8. The gas flushing brick according to Claim 1,
wherein the channel (16, 18) runs linearly.

9. The gas flushing brick according to Claim 1,
wherein the channel (16, 18) is implemented so that the measuring head (40) detects at least 50% of the cross-sectional area of the channel (16) at the hot side (14) of the gas flushing brick.

10. The gas flushing brick according to Claim 1,
wherein the channel (16, 18) runs at a right angle to the front face (20) of the gas flushing brick at the hot side (14).

11. The gas flushing brick according to Claim 1,
wherein the internal cross-section of the channel (16) is smaller at the , cold side (14) than at the hot side (12) of the gas flushing brick.

12. The gas flushing brick according to Claim 1,
wherein the channel (16, 18) has a cross-sectional area between 0.5,and 20 mm².

13. The gas flushing brick according to Claim 1,
wherein the channel (16, 18) has one of the following cross-sectional shapes: circle, triangle, rectangle, polygon, oval, star shape.

14. The gas flushing brick according to Claim 1,
wherein the channel (16, 18) is formed by a drilled hole implemented in the gas flushing brick.

15. The gas flushing brick according to Claim 1,
wherein the channel (16, 18) is formed by a tube (60) integrated into the gas flushing brick.

16. The gas flushing brick according to Claim 15,
wherein the tube (60) has an inner surface which reflects electromagnetic radiation.

17. The gas flushing brick according to Claim 15,
wherein the tube (60) comprises metal or ceramic.

18. The gas flushing brick according to Claim 1,
wherein at least the part (40) of the measuring device (38) projecting into the channel (16) has one of the following cross-sectional shapes: circle, triangle, rectangle, polygon, oval, star shape.

19. The gas flushing brick according to Claim 1,
wherein at least the part of the measuring device (38) projecting into,the channel (16) has a cross-sectional shape, which is different from the cross-sectional shape of the corresponding channel section (16).

20. The gas flushing brick according to Claim 3,
wherein the measuring device (38) is attached to the gas distributor chamber (22).

21. The gas flushing brick according to Claim 3,
wherein the measuring device (38) extends partially through an interior of the gas distributor chamber (22).

22. The gas flushing brick according to Claim 1,
wherein the measuring device (38) is a temperature measuring device.

23. The gas flushing brick according to Claim 1,
wherein the measuring device (38) is a measuring device for determining a chemical analysis of the molten metal.

24. The gas flushing brick according to Claim 1,
wherein the measuring device (38) is implemented for receiving and relaying electromagnetic waves which are emitted by the molten metal in the channel.

25. The gas flushing brick according to Claim 1 having a residual thickness detector.

26. The gas flushing brick according to Claim 1,
wherein the residual thickness detector is implemented so that it is activated before the gas flushing brick is worn up that the functional reliability of the measuring device is impaired.

27. The gas flushing brick according to Claim 1,
wherein the measuring device (38) is removably attached to the cold side (12) of the gas flushing brick.

## Revendications

1. Pierre de lavage de gaz céramique réfractaire pour le montage dans une paroi ou un fond d'un récipient pour le logement d'une masse de métal fondu, présentant les caractéristiques suivantes :
a) au moins un canal (16, 18) allant d'un côté froid (12) de la pierre de lavage de gaz à un côté chaud (14) de la pierre de lavage de gaz,
b) le canal (16, 18) est raccordé sur le côté froid (12) de la pierre de lavage de gaz
à un dispositif d'arrivée de gaz (34), par lequel un gaz de traitement peut être guidé à travers le canal (16, 18) dans la masse de métal fondu,
c) au moins un dispositif de mesure (38) pour la détermination de données physiques,et/ou chimiques de la masse de métal fondu voisine du côté chaud (14) de la pierre de lavage de gaz après le montage de cette pierre dans le récipient,
d) le dispositif de mesure (38) dépasse avec une tête de mesure (40) dans le canal (16).

2. Pierre de lavage de gaz selon la revendication 1, sur laquelle une ouverture de passage pour le gaz de traitement, reste libre entre la tête de mesure (40) et le canal (16).

3. Pierre de lavage de gaz selon la revendication 1, sur laquelle le dispositif d'arrivée de gaz (34) comprend au moins une chambre de répartition de gaz (22).

4. Pierre de lavage de gaz selon la revendication 3, sur laquelle la chambre de répartition de gaz (22) ou une partie de la chambre de répartition de gaz (22) est fixée de façon amovible sur l'extrémité côté froid de la pierre de lavage de gaz.

5. Pierre de lavage de gaz selon la revendication 3, sur laquelle la chambre de répartition de gaz (22) est fixée de façon amovible sur une bride (52) disposée sur le côté froid (12) de la pierre de lavage de gaz.

6. Pierre de lavage de gaz selon la revendication 3 avec plusieurs canaux (16, 18), tous les canaux (16, 18) ou des groupes de canaux étant raccordés à la chambre de répartition de gaz (22).

7. Pierre de lavage de gaz selon la revendication 1, sur laquelle la tête de mesure (40) du dispositif de mesure (38) dépasse à l'intérieur du canal (16) au maximum jusqu'à l'extrémité du premier tiers de la longueur totale du canal (16).

8. Pierre de lavage de gaz selon la revendication 1, sur laquelle le canal (16, 18) est agencé de façon rectiligne.

9. Pierre de lavage de gaz selon la revendication 1, sur laquelle le canal (16, 18) est réalisé de telle sorte que la tête de mesure (40) détecte au moins 50 % de la surface de section du canal (16) sur le côté chaud (14) de la pierre de lavage de gaz.

10. Pierre de lavage de gaz selon la revendication 1, sur laquelle le canal (16, 18) est agencé à angle droit par rapport à la face avant (20) de la pierre de lavage de gaz sur le côté chaud (14).

11. Pierre de lavage de gaz selon la revendication 1, sur laquelle la section intérieure du canal (16) sur le côté froid (12) est inférieure à celle sur le côté chaud (14) de la pierre de lavage de gaz.

12. Pierre de lavage de gaz selon la revendication 1, sur laquelle le canal (16, 18) présente une surface de section comprise 0,5 et 20 mm².

13. Pierre de lavage de gaz selon la revendication 1, sur laquelle le canal (16, 18) présente l'une des formes de section suivantes : cercle, triangle, rectangle, polygone, ovale, étoile.

14. Pierre de lavage de gaz selon la revendication 1, sur laquelle le canal (16, 18) est formé par un alésage réalisé dans la pierre de lavage de gaz.

15. Pierre de lavage de gaz selon la revendication 1, sur laquelle le canal (16, 18) est formé par un petit tube (60) intégré dans la pierre de lavage de gaz.

16. Pierre de lavage de gaz selon la revendication 15, sur laquelle le petit tube (60) présente une surface intérieure réfléchissant un rayonnement électromagnétique.

17. Pierre de lavage de gaz selon la revendication 15, sur laquelle le petit tube (60) est en métal ou en céramique.

18. Pierre de lavage de gaz selon la revendication 1, sur laquelle au moins la partie (40) dépassant dans le canal (16) du dispositif de mesure (38) présente l'une des formes de section suivantes : cercle, triangle, rectangle, polygone, ovale, étoile.

19. Pierre de lavage de gaz selon la revendication 1, sur laquelle au moins la partie, dépassant dans le canal (16) du dispositif de mesure (38) présente une forme de section qui est différente de la forme de section de la partie de canal (16) correspondante.

20. Pierre de lavage de gaz selon la revendication 3, sur laquelle le dispositif de mesure (38) est fixé sur la chambre de répartition de gaz (22).

21. Pierre de lavage de gaz selon la revendication 3, sur laquelle le dispositif de mesure (38) s'étend partiellement à travers un espace intérieur de la chambre de répartition de gaz (22).

22. Pierre de lavage de gaz selon la revendication 1, sur laquelle le dispositif de mesure (38) est un dispositif de mesure de température.

23. Pierre de lavage de gaz selon la revendication 1, sur laquelle le dispositif de mesure (38) est un dispositif de mesure pour la détermination d'une analyse chimique de la masse de métal fondu.

24. Pierre de lavage de gaz selon la revendication 1, sur laquelle le dispositif de mesure (38) est réalisé pour la réception et la transmission d'ondes électromagnétiques qui sont émises par la masse de métal fondu dans le canal.

25. Pierre de lavage de gaz selon la revendication 1 avec un affichage d'épaisseur restante.

26. Pierre de lavage de gaz selon la revendication 1, sur laquelle l'affichage d'épaisseur restante est réalisé de telle sorte qu'il est activé avant que la pierre de lavage de gaz soit usée au point que le bon fonctionnement du dispositif de mesure soit altéré.

27. Pierre de lavage de gaz selon la revendication 1, sur laquelle le dispositif de mesure (38) est fixé de façon amovible sur le côté froid (12) de la pierre de lavage de gaz.
